# EUROPÄISCHE PATENTSCHRIFT

(11) **EP 4 484 684 B1**
(45) Veröffentlichungstag und Bekanntmachung des Hinweises auf die Patenterteilung: **17.06.2026**
(21) Anmeldenummer: 24179682.0
(22) Anmeldetag: 03.06.2024
(51) Int. Cl.: E05B 47/00, H01R 4/24

(54) **ELEKTRISCHER TÜRÖFFNER**
ELECTRIC DOOR OPENER
GÂCHE ÉLECTRIQUE

(30) Priorität: 07.06.2023 DE 102023115017
(43) Veröffentlichungstag der Anmeldung: 01.01.2025
(73) Patentinhaber: ASSA ABLOY Sicherheitstechnik GmbH, 72458 Albstadt (DE)
(72) Erfinder: Failer, Gisbert, 72474 Winterlingen (DE)
(74) Vertreter: Wagner, Jürgen

(56) Entgegenhaltungen:
- DE-A1- 102010 018 176
- DE-A1- 102020 131 199
- ES-U- 1 058 768

## Beschreibung

Die Erfindung betrifft einen elektrischen Türöffner.

Aus der Praxis sind elektrische Türöffner mit einer in einem Türöffnergehäuse schwenkbar gelagerten elektrischen Sperreinrichtung, die eine Türöffnerfalle wahlweise blockiert oder freigibt, benannt.

Der Anschlussblock bei den bekannten Türöffnern ist in der Regel mit Klemmschrauben zum Anschluss der Anschlusskabel ausgeführt und benötigt Schraubarbeiten mit Schraubendreherwerkzeug. Die elektrischen Verbindungen im Türöffner sind bei den bekannten Türöffnern über Verdrahtungen ausgeführt.

Die DE 10 2010 018 176 A1 beschreibt einen solchen elektrischen Türöffner. Er weist ein Türöffnergehäuse auf mit einer darin gelagerten Walze als Türöffnerfalle und einer Entriegelungswippe mit Elektromagneten als elektrisch schaltbare Sperreinrichtung.

Auch die ES 1 058 768 U beschreibt einen ähnlich aufgebauten elektrischen Türöffner.

Die DE 10 2020 131 199 A1 beschreibt Anordnungen zum Herstellen und/oder Lösen eines Schneidklemmenkontaktes zwischen dem Anschlusskabel und der Schneidklemme bei diversen Baugruppen für Fahrzeuge u.a. Schlosseinrichtungen für Fahrzeuge.

Der Erfindung liegt die Aufgabe zugrunde, die elektrischen Verbindungen innerhalb des Türöffners in Verbindung mit dem Anschlussblock zu verbessern, um Vorteile bei der Herstellung und/oder bei der Montage und/oder bei der Handhabung des Türöffners zu erhalten.

Die Aufgabe wird mit dem Gegenstand des Hauptanspruchs 1 gelöst. Weitere Ausgestaltungen ergeben sich aus den Unteransprüchen 2 bis 15. Bei dem Gegenstand des Hauptanspruchs 1 handelt es sich um einen Türöffner für eine Tür mit einem in einem Türrahmen bewegbar gelagerten Flügel, umfassend
- ein Lager- und/oder Aufnahmegestell - im Folgenden als Türöffnergehäuse bezeichnet -
- eine in dem Türöffnergehäuse gelagerte elektrisch schaltbare Sperreinrichtung mit einem Abtriebsglied, das als ein im Türöffnergehäuse beweglicher Anker ausgebildet ist oder diesen betätigt,
- eine Türöffnerfalle, die in dem Türöffnergehäuse beweglich, vorzugsweise schwenkbar, gelagert ist,
- ein vorzugsweise als ein- oder zweiarmiger Hebel ausgebildeter Wechsel, der zwischen dem Anker und der Türöffnerfalle angeordnet im Türöffnergehäuse gelagert ist, wobei der Wechsel mit der Türöffnerfalle unmittelbar oder über eine Getriebeeinheit zusammenwirkt.

Der Anker, der Wechsel und die Türöffnerfalle sind vorzugsweise in einer Linie geschaltet.

Die elektrisch schaltbare Sperreinrichtung ist in einer Sperrschaltstellung und einer Freigabeschaltstellung derart elektrisch schaltbar, dass sie in der Sperrschaltstellung die Türöffnerfalle in eine Sperrstellung und in der Freigabeschaltstellung die Türöffnerfalle in eine Freigabestellung schaltet.

Der Türöffner weist für den elektrischen Anschluss über Anschlusskabel einen Anschlussblock auf. Der Anschlussblock ist erfindungsgemäß als Baugruppe ausgebildet, die folgende Bauteile umfasst:
- eine Leiterplatte, die Leiterbahnen und mindestens eine mit der Leiterplatte feste und mit mindestens einer der Leiterbahnen verbundene Schneidklemme aufweist, wobei die Leiterplatte vorzugsweise über Kabel mit der elektrisch schaltbaren Sperreinrichtung, vorzugsweise mit deren Aktor, z.B. einer Spule der elektrisch schaltbaren Sperreinrichtung elektrisch verbunden ist,
- einen ersten Klemmblock, der mit der Leiterplatte bewegungsfest ausgebildet ist, und einem Teil des vorzugsweise quaderförmige Grundkonfiguration aufweisenden Türöffnergehäuses bildet, vorzugsweise eine Außenwand, insbesondere Stirnwand des Türöffnergehäuses,
- einen zweiten Klemmblock, der mit der mindestens einen Schneidklemme der Leiterplatte unter Relativbewegung zusammenwirkt zum Herstellen und/oder Lösen eines Schneidklemmkontaktes zwischen dem Anschlusskabel und der Schneidklemme, wobei die Bewegungsrichtung der Relativbewegung parallel zur flächigen Erstreckung der Leiterplatte und/oder des ersten Klemmblocks und/oder der zugeordneten Außenseite des Türöffnergehäuses, vorzugsweise der Stirnwand des Türöffnergehäuses ausgebildet ist.

Bevorzugte Ausführungen können vorsehen, dass der erste Klemmblock und die Leiterplatte mit dem übrigen Türöffnergehäuse bewegungsfest sind und der zweite Klemmblock relativ bewegbar zu dem Türöffnergehäuse ist oder umgekehrt: dass der zweite Klemmblock bewegungsfest mit dem übrigen Türöffnergehäuse ist und der erste Klemmblock und die Leiterplatte relativ zu dem Türöffnergehäuse bewegbar sind.

Bevorzugte Ausführungen können vorsehen, dass der zweite Klemmblock und/oder ein Teil des zweiten Klemmblockes in einem Aufnahmeraum im Inneren des ersten Klemmblocks angeordnet und/oder geführt ist, vorzugsweise linear geführt ist, und/oder in einem Aufnahmeraum zwischen dem ersten Klemmblock und der Leiterplatte angeordnet und/oder geführt ist, vorzugsweise linear geführt ist.

Bevorzugte Ausführungen können vorsehen, dass der zweite Klemmblock eine als Stempel und/oder als Amboss wirkende Aufnahme- und/oder Auflagereinrichtung für das mindestens eine Anschlusskabel aufweist.

Bevorzugte Ausführungen können vorsehen, dass durch Relativbewegung zwischen erstem Klemmblock und zweitem Klemmblock der zweite Klemmblock und/der ein Teil des zweiten Klemmblocks in dem Aufnahmeraum wahlweise in zwei Stellungen, nämlich eine erste Stellung und eine zweite Stellung einstellbar ist, wobei die erste Stellung eine Montagestellung ist, bei der das in der Aufnahme- und/oder Auflagereinrichtung angeordnete Anschlusskabel außer Kontakt der Schneidklemme angeordnet ist, und wobei die zweite Stellung eine, vorzugsweise verrastbare Kontaktstellung ist, bei der das in der Aufnahme- und/oder Auflagereinrichtung angeordnete Anschlusskabel in Kontakt mit der Schneidklemme angeordnet ist.

Bevorzugte Ausführungen können vorsehen, dass der erste Klemmblock und/oder der zweite Klemmblock mindestens eine Einlassöffnung für das Anschlusskabel aufweist, wobei die Einlassöffnung vorzugsweise als Langloch ausgebildet ist mit Erstreckungsrichtung entlang der Richtung der Relativbewegung zwischen zweitem Klemmblock und erstem Klemmblock.

Bevorzugte Ausführungen können vorsehen, dass der zweite Klemmblock an seinem einen Ende als Betätigungsende, vorzugsweise mit Griffeinrichtung, z.B. als Eingriffausnehmung ausgebildet ist, und an seinem freien Ende die Aufnahme- und/oder Auflagereinrichtung für das Anschlusskabel aufweist.

Bevorzugte Ausführungen können vorsehen, dass der erste Klemmblock eine Außenwand, vorzugsweise eine Stirnseite des Türöffnergehäuses bildet, wobei die Höhenerstreckung der durch den ersten Klemmblock gebildeten Außenwand, vorzugsweise Stirnwand kürzer ist als die Höhenerstreckung einer angrenzenden Außenwand, vorzugsweise Stirnwand oder Seitenwand des Türöffnergehäuses unter Ausbildung einer Lücke zwischen dem Betätigungsende des zweiten Klemmblocks und einem, vorzugsweise parallelen Rand des Türöffnergehäuses, vorzugsweise dem bodenseitigen Rand oder dem deckenseitigen Rand des Türöffnergehäuses, wobei bei der Relativbewegung zwischen zweitem Klemmblock und erstem Klemmblock das Betätigungsende des zweiten Klemmblocks innerhalb der Lücke, vorzugsweise verrastbar einstellbar ist.

Bevorzugte Ausführungen können vorsehen, dass das Betätigungsende des zweiten Klemmblocks in der zweiten Stellung und/oder Kontaktstellung des zweiten Klemmblocks im Bereich der Lücke angeordnet ist unter Ausbildung einer Restlücke zwischen dem Betätigungsende des zweiten Klemmblocks und dem Rand des Türöffnergehäuses, vorzugsweise bodenseitigen Rand oder deckenseitigen Rand des Türöffnergehäuses.

Bevorzugte Ausführungen können vorsehen, dass das Betätigungsende des zweiten Klemmblocks in der ersten Stellung und/oder Montagestellung in der Lücke derart angeordnet ist, dass das Betätigungsende des zweiten Klemmblockes mit dem Rand des Türöffnergehäuses, vorzugsweise dem unteren Rand oder dem oberen Rand des Türöffnergehäuses fluchtet oder über diesen Rand übersteht.

Bevorzugte Ausführungen können vorsehen, dass der erste Klemmblock und die Leiterplatte über mehrere Zapfen verbunden sind, die senkrecht zur flächigen Erstreckung des ersten Klemmblocks und/oder der Leiterplatte angeordnet sind.

Bevorzugte Ausführungen können vorsehen, dass mindestens einer der Zapfen mit dem ersten Klemmblock fest verbunden ist und mit seinem freien Ende in eine Aufnahme, vorzugsweise Sackloch oder Durchgangsloch in der Leiterplatte eingesteckt und/oder fixiert ist, oder umgekehrt, dass mindestens einer der Zapfen mit der Leiterplatte fest verbunden ist und mit seinem freien Ende in eine Aufnahme, vorzugsweise Sackloch oder Durchgangsloch in dem ersten Klemmblock eingesteckt und/oder fixiert ist.

Bevorzugte Ausführungen können vorsehen, dass Zapfen als Abstandshalter ausgebildet sind, die einen Zwischenraum zwischen dem ersten Klemmblock und der Leiterplatte bilden zur Aufnahme- und/oder Führung der Relativbewegung zwischen erstem Klemmblock und zweitem Klemmblock.

Bevorzugte Ausführungen können vorsehen, dass der erste Klemmblock mindestens ein Durchgangsloch aufweist und die Leiterplatte fluchtend mit dem mindestens einem Durchgangsloch mindestens ein Kontaktpad aufweist, das mit der Leiterbahn oder den Leiterbahnen der Leiterplatte verbunden ist, wobei das mindestens eine Durchgangsloch zum Durchgriff mindestens eines Kontaktstiftes und das Kontaktpad zur Kontaktierung des freien Endes des durchgreifenden mindestens einen Kontaktstiftes ausgebildet ist zwecks Bestromung der Leiterbahn oder der Leiterbahnen der Leiterplatte.

Bevorzugte Ausführungen können vorsehen, dass die mindestens eine Schneidklemme der Leiterplatte von dem aus Kunststoff bestehenden plattenförmigem Körper der Leiterplatte oder von dem mit einer Kunststoffbeschichtung versehenen plattenförmigem Körper der Leiterplatte absteht und/oder heraussteht und mit mindestens einer der Leiterbahnen der Leiterplatte bei der Relativbewegung zwischen dem zweiten Klemmblock und dem ersten Klemmblock und/oder der Leiterplatte mindestens einen Schneidklemmkontakt bildet, vorzugsweise zum Anschluss des mindestens einen Anschlusskabels, und dass vorzugsweise vorgesehen ist, dass die Leiterplatte mindestens einen weiteren mit mindestens einer der Leiterbahnen verbundenen Bereich aufweist, vorzugsweise von dem aus Kunststoff bestehenden Körper der Leiterplatte und/oder von dem mit einer Kunststoffbeschichtung versehenen Körper der Leiterplatte abstehend und/oder herausstehend einen nicht schneidenden Kontakt bildet, vorzugsweise eine reine Steckverbindung, vorzugsweise zum Anschluss eines elektrischen oder elektronischen Bauteils, z.B. einer SMD Diode.

Bevorzugte Ausführungen können vorsehen, dass der erste Klemmblock aus Kunststoff, vorzugsweise glasfaserverstärktem Kunststoff ausgebildet ist, vorzugsweise als Spritzgussteil gefertigt.

Bevorzugte Ausführungen können vorsehen, dass der zweite Klemmblock aus Kunststoff, vorzugsweise glasfaserverstärktem Kunststoff ausgebildet, vorzugsweise als Spritzgussteil gefertigt ist.

Bevorzugte Ausführungen können vorsehen, dass die Leiterplatte eine aus Kunststoff gebildete Beschichtung aufweist oder eine aus Kunststoff, vorzugsweise glasfaserverstärktem Kunststoff gebildeten Körper aufweist, der vorzugsweise als Kunststoffspritzgussteil ausgebildet ist und/oder als Leiterplatine, vorzugsweise mit einer Wandstärke im Bereich von 1,5 mm ausgebildet ist.

Bevorzugte Ausführungen können vorsehen, dass die Leiterbahnen der Leiterplatte als metallischer Leiter, vorzugsweise über Ätzverfahren gebildet, ausgebildet sind und/oder aus separat hergestellten metallischen Teilen, vorzugsweise Stanzteilen ausgebildet sind.

Bevorzugte Ausführungen können vorsehen, dass die Leiterbahnen in der Leiterplatte an einer Außenseite und/oder im Inneren der Leiterplatte, vorzugsweise formschlüssig und/oder integriert angeordnet sind, vorzugsweise durch Einsetzen oder Eingießen der Leiterbahnen oder durch nachträgliches Aufbringen oder Einsetzen in Nuten und Fixieren durch Kleben oder Löten.

Bei einer bevorzugten Ausführung kann vorgesehen sein, dass der Türöffner ferner eine elektrische Anordnung umfasst, wobei die elektrische Anordnung folgendes umfasst:
- ein Kunststoffteil, vorzugsweise Kunststoffspritzgussteil,
- ein metallisches Teil, vorzugsweise Stanzteil,
- wobei das Kunststoffteil als Teil eines Gehäuses für den Türöffner ausgebildet ist,
- wobei das Kunststoffteil zur Aufnahme eines Bauteils des Gehäuses, vorzugsweise Deckel des Gehäuses eingerichtet ist, welches Stempelelemente aufweist, welche mit Schneidklemmkontakten des metallischen Teils zur Herstellung einer Schneidklemmverbindung korrespondieren,
wobei
- das metallische Teil mit dem Kunststoffteil formschlüssig verbunden ist, indem das metallische Teil in dem Kunststoffteil integriert ist, und Bereiche des metallischen Teils zum Zwecke der elektrischen Kontaktierung aus dem Kunststoffteil hervorstehen, und
- wobei die hervorstehenden Bereiche des metallischen Teils als Schneidklemmkontakte und als Steckkontakte ausgebildet sind.

Die Erfindung wird im Folgenden anhand von Figuren noch näher erläutert. Dabei zeigen:
- Fig. 1: eine perspektivische Ansicht eines erfindungsgemäßen Türöffners, Blickrichtung schräg von oben auf die Frontseite;
- Fig. 2a: eine perspektivische Ansicht des Türöffners der Fig. 1, jedoch Blickrichtung auf die Stirnseite vor dem Einführen der Anschlusskabel;
- Fig. 2b: wie Fig. 2a, jedoch nach dem Einführen der Anschlusskabel bei Montagestellung des beweglichen Klemmblocks, bevor die Schneidklemmverbindung ausgeführt ist;
- Fig. 2c: wie Fig. 2b, jedoch in der Wirkstellung, d.h. in der Kontaktstellung des beweglichen Klemmblocks, in der die Schneidklemmverbindung ausgeführt wird und gehalten wird;
- Fig. 3a: eine Explosionsdarstellung der Baugruppe Anschlussblock des in den vorangehenden Figuren dargestellten Ausführungsbeispiels, Blickrichtung wie in Fig. 2a;
- Fig. 3b: wie Fig. 3a, jedoch Blickrichtung um 180° gedreht;
- Fig. 3bb: wie Fig. 3b, jedoch mit in der Leiterplatte eingezeichneten Leiterbahn;
- Fig. 4a: eine perspektivische Darstellung der Baugruppe Anschlussblock mit daran angeschlossener Spule der elektrisch schaltbaren Sperreinrichtung;
- Fig. 4b: wie Fig. 4a, jedoch Blickrichtung um 180° gedreht.

Das in den Figuren dargestellte Ausführungsbeispiel umfasst folgende Bauteile:
- ein Lager- und/oder Aufnahmegestell - im Folgenden als Türöffnergehäuse 2 bezeichnet -,
- eine in dem Türöffnergehäuse 2 gelagerte elektrisch schaltbare Sperreinrichtung 3 mit einem Abtriebsglied, das als ein im Türöffnergehäuse 2 beweglicher Anker 4 ausgebildet ist oder diesen betätigt,
- eine Türöffnerfalle 1, die in dem Türöffnergehäuse 2 beweglich, vorzugsweise schwenkbar, gelagert ist,
- ein vorzugsweise als ein- oder zweiarmiger Hebel ausgebildeter Wechsel 5, der zwischen dem Anker 4 und der Türöffnerfalle 1 angeordnet im Türöffnergehäuse 2 gelagert ist, wobei der Wechsel 5 mit der Türöffnerfalle 1 unmittelbar oder über eine Getriebeeinheit zusammenwirkt.

Der Anker 4, der Wechsel 5 und die Türöffnerfalle 1 sind bei dem Ausführungsbeispiel in einer Linie hintereinander geschalten.

Die elektrisch schaltbare Sperreinrichtung 3 ist in einer Sperrschaltstellung und einer Freigabeschaltstellung derart elektrisch schaltbar, dass sie in der Sperrschaltstellung die Türöffnerfalle 1 in eine Sperrstellung und in der Freigabeschaltstellung die Türöffnerfalle 1 in eine Freigabestellung schaltet.

Der in den Figuren dargestellte Türöffner 10 weist für den elektrischen Anschluss über Anschlusskabel 20x einen Anschlussblock auf, der als Baugruppe 20 ausgebildet ist. Diese Baugruppe umfasst einen ersten Klemmblock 21 als gehäusefesten Klemmblock, einen zweiten Klemmblock 22 als beweglichen Klemmblock und eine Leiterplatte 23, die mit dem ersten Klemmblock gehäusefest verbunden ist. Wie nachfolgend noch näher beschrieben wird.

Was die Montage des Türöffners 10 betrifft: Der elektrische Türöffner 10 soll - wie in der Praxis die Regel - an einem ortsfesten Rahmen einer Tür montiert sein und ist einem am Türflügel montierten Schloss zugeordnet. Die umgekehrte Montage ist grundsätzlich auch möglich, bei der der elektrische Türöffner am Türflügel und das zugeordnete Schloss am ortsfesten Türrahmen montiert ist. Bei der Tür kann es sich - wie in der Praxis häufig - um eine Drehtür mit einem Anschlagdrehflügel handeln.

Der Türöffner 10 wirkt über seine Türöffnerfalle 1 mit einer Schlossfalle des zugeordneten Schlosses zusammen. Dieses Zusammenwirken ist wie folgt:
In der Schließstellung der Tür hintergreift die Schlossfalle die Türöffnerfalle 1. In der Sperrschaltstellung der elektrisch schaltbaren Sperreinrichtung 3 ist die Türöffnerfalle 1 in Sperrstellung. Die Tür ist in ihrer Schließstellung durch die in Sperrstellung fest gestellte Türöffnerfalle 1 gegen eine Bewegung der Tür in Öffnungsrichtung blockiert.

Die in Sperrstellung fest gestellte Türöffnerfalle 1 bildet einen festen Anschlag für die Schlossfalle gegen eine Bewegung der Tür in Öffnungsrichtung. Die Schlossfalle kann die fest gestellte Türöffnerfalle 1 nicht passieren.

Wenn die elektrisch schaltbare Sperrstellung 3 in ihre Freigabeschaltstellung geschaltet wird, stellt sie die Türöffnerfalle in Freigabestellung. Die Tür kann bei dieser Stellung der Türöffnerfalle dann aus der Schließstellung in Öffnungsrichtung bewegt werden. Hierbei passiert die Schlossfalle die nicht mehr fest gestellte Türöffnerfalle 1. Die Türöffnerfalle 1 wird beim Passieren gegen die Kraft ihrer Rückstellfeder überdrückt.

Die Schlossfalle kann als federnd gelagerte, sogenannte schießende Falle ausgebildet sein. Sie weist an ihrer in Schließrichtung gewandten Seite eine Schräge auf, die beim Schließen der Tür mit der Türöffnerfalle zusammenwirkt, und zwar derart, dass die Schlossfalle die Türöffnerfalle passieren kann, wenn die Tür in die Schließstellung bewegt wird, während sie in die Schließstellung gelangt. Dabei wir die Schlossfalle überdrückt, d.h. gegen ihre Rückstellfeder ins Schloss eingefahren.

Was den Aufbau und die Funktionen der als Baugruppe 20 ausgebildeten Anschlusseinrichtung betrifft, gilt folgendes:
Die Baugruppe 20 ist in dem dargestellten Ausführungsbeispiel an einer Stirnseite des Türöffnergehäuses 2 angeordnet. Sie bildet einen Teil der Stirnseite 2s des Türöffnergehäuses.

Die Baugruppe 20 umfasst, wie bereits erwähnt, die folgenden drei Bauteile:
- einen ersten Klemmblock 21 als gehäusefest montierten Klemmblock,
- einen zweiten Klemmblock 22 als beweglich gelagerten Klemmblock,
- eine als Leiterplatine ausgebildete Leiterplatte 23, die mit dem ortsfest montierten ersten Klemmblock 21 bewegungsfest verbunden ist.

Was den Aufbau der Leiterplatte 23 betrifft: Die Leiterplatte weist zwei Leiterbahnen 23y auf, wobei jede der Leiterbahnen 23y mit einer ihr zugeordneten Schneidklemme 23sk elektrisch leitend verbunden ist. Die Schneidklemmen 23sk sind mit der Leiterplatte 23 fest verbunden und stehen über die Erstreckungsebene der Leiterplatte vor. Die Leiterplatte ist über Spulendrähte 3x mit der Spule der elektrisch schaltbaren Sperreinrichtung 3 verbunden. Die Spulendrähte 3x sind an den zugeordneten Leiterbahnen 23y über entsprechende Spulenanschlüsse 23ax angeschlossen.

Was den ersten Klemmblock 21 betrifft, der in dem Türöffnergehäuse 2, vorzugsweise in einer oder mehreren Befestigungsnuten und/oder Verrastungen gehäusefest montiert ist: Dieser erste Klemmblock 21 ist gehäusefest montiert. Mit dem ersten Klemmblock 21 ist die Leiterplatte 23 über Zapfen 21z bewegungsfest verbunden. Der erste Klemmblock 21 bildet einen Teil des Türöffnergehäuses 2, das im vorliegenden Fall eine quaderförmige Grundkonfiguration aufweist. Die Leiterplatte 23 ist - wie bereits erwähnt - Teil einer Stirnwand 2s des Türöffnergehäuses. Die Befestigung des ersten Klemmblocks 21 im Gehäuse wird in dem dargestellten Fall an einer Seite in Verbindung mit der am Klemmblock 21 angrenzenden Gehäuserückwand und an der anderen Seite in Verbindung mit dem am Klemmblock 21 angrenzenden frontseitigen Gehäuseblock realisiert. Was den zweiten Klemmblock 22 betrifft, der als beweglicher Klemmblock ausgebildet ist: Dieser zweite Klemmblock 22 wirkt als beweglicher Stempel, der mit den Schneidklemmen 23sk der Leiterplatte 23 zusammenwirkt zum Herstellen und/oder Lösen der Schneidklemmkontakte zwischen den Anschlusskabeln 20x und den Schneidklemmen 23sk. Dieses Zusammenwirken erfolgt, indem der bewegliche Klemmblock 22 über sein, am bodenseitigen Ende ausgebildetes Betätigungsende 22b, welches einen Eingriff aufweist, in der Darstellung in den Figuren nach oben bewegt wird. Es handelt sich um eine Schiebebewegung, bei der die beiden stempelartigen Halter 22h des Klemmblocks 22 in komplementären Aufnahmeräumen, die im Inneren des festen Klemmblocks 21 als schachtartige Aufnahme- und Führungsräume ausgebildet sind, linear geführt verschoben werden. Die Kontaktstellung wird als Schneidklemmkontakt zwischen den Anschlusskabeln 20x und den Schneidklemmen 23sk erhalten.

Am oberen Ende der stempelartigen Halter 22h sind Aufnahme- und/oder Auflagereinrichtungen 22ax ausgebildet, in denen die Anschlusskabel 20x eingesteckt sind, so dass beim Hochschieben des Klemmblocks 22 die in den Haltern 22h gehaltenen Anschlusskabel mitgenommen und in der oberen Stellung in Schneidkontakt mit den Schneidklemmen 23sk gelangen.

In den Figuren 2a, 2b und 2c ist der Anschlussvorgang gezeigt. In der Fig. 2a befindet sich der bewegliche Klemmblock 22 in seiner unteren Position, d.h. eine Stellung 1 als Montagestellung. In dieser Stellung können die Anschlusskabel 20x durch die Einlassöffnungen 21dx in dem ersten festen Klemmblock 21 hindurchgesteckt werden. Die Einlassöffnungen sind als Durchgangslöcher derart ausgebildet, dass die Anschlusskabel bis in den jeweiligen Aufnahme- und Führungsraum eingeführt werden können und dabei in die Aufnahme- und/oder Auflagereinrichtung 22ax am oberen Ende der stempelartigen Halter 22h des beweglichen Klemmblocks 22 eingeführt werden. Diese Montagestellung mit eingeführten Anschlusskabeln 20x ist in Fig. 2b gezeigt.

In Fig. 2c ist die Kontaktstellung, d.h. die Wirkstellung gezeigt, in der die Schneidklemmverbindung zwischen den Schneidklemmen 22sk und den Anschlusskabeln 20x ausgeführt wird und gehalten wird. In dieser Stellung ist der Klemmblock 22 nach oben verschoben, und zwar bis in seine obere Stellung, in der die Schneidklemmverbindung ausgebildet ist. Der Klemmblock 22 ist in dieser Stellung z.B. durch eine Verrastung arretierbar.

Wie insbesondere aus den Figuren 1, 2 in Verbindung mit Fig. 3a zu erkennen ist, sind in dem Klemmblock 21 in seinem oberen Bereich zwei Durchgriffslöcher 21d ausgebildet. Es handelt sich hierbei um Durchgriffslöcher. Fluchtend mit den Durchgriffslöchern sind an der Leiterplatte 23 Kontaktpads 23p ausgebildet. Zur elektrischen Prüfung im Rahmen der Fertigung werden Kontaktstifte durch die Durchgriffslöcher 21d hindurchgeführt bis ihr freies Ende in Kontakt mit den Kontaktpads 23p gelangt und dadurch eine elektrische Beaufschlagung der zugeordneten Leiterbahnen 23y erfolgt, was zu einer Bestromung der über die Spulendrähte 3x angeschlossenen Spule 3sp führt. In diesem Zusammenhang sei verwiesen auf die Fig. 3bb, in der die Leiterbahnen in der Leiterplatte 23b eingezeichnet sind. Der Anschluss der Spule über die Spulendrähte 3x ist am besten in Fig. 4b zu ersehen.

### Bezugszeichenliste

- 1: Türöffnerfalle
- 1q: Drehachse/Schwenkachse von 1
- 1rf: Rückstellfeder von 1

- 2: Türöffnergehäuse
- 2s: Stirnwand
- 2se: Seitenwand
- 2b: Boden
- 2d: Deckel
- 2ds: Befestigungsloch für Schließblech
- 2dd: Befestigungslochfür Deckel 2d
- 2dr: Raste für Deckel 2d

- 3: elektrisch schaltbare Sperreinrichtung
- 3sp: Spule von 3
- 3st: Stößel von 3sp
- 3x: Spulendraht
- 3f: Fixiernase zum Eingriff in Ausnehmung im Türöffnergehäuse 2

- 4: Anker
- 4q: Drehachse/Schwenkachse von 4
- 4rf: Rückstellfeder von 4

- 5: Wechsel
- 5q: Drehachse/Schwenkachse von 5
- 5rf: Rückstellfeder von 5
- 10: elektrischer Türöffner

- 20: Baugruppe Anschlussblock umfassend die Bauteile 21, 22, 23
- 20x: Anschlusskabel

- 21: fester Klemmblock/erster Klemmblock
- 21z: Zapfen
- 21aa: Aufnahmeausnehmung für Schneidklemme 23sk
- 21ax: Aufnahmeausnehmung für überstehendes Ende des Spulendrahtes 3x
- 21d: Durchgriffsloch für Durchgriff des Testkontaktstiftes
- 21dx: Einlassöffnung

- 22: beweglicher Klemmblock/zweiter Klemmblock
- 22h: stempelartiger Halter für Anschlusskabel 20x
- 22ax: Aufnahme- und/oder Auflagereinrichtung für Anschlusskabel 20x
- 22b: Betätigungsende

- 23: Leiterplatte/Leiterplatine
- 23y: Leiterbahn
- 23p: Kontaktpad für Testkontaktstift
- 23sk: Schneidklemme für Schneidklemmkontakt zum Anschluss des Anschlusskabels 20x
- 23fe: Fussende der Schneidklemme 23sk
- 23skk: Schneidklemmkonktakt
- 23k: Kontaktelement für Steckkontakt 23kk zum Anschluss von elektrisches oder elektronisches Bauteil, z.B. SMD Diode 23eb
- 23kk: Steckkontakt
- 23eb: SMD Diode
- 23za: Zapfenaufnahme
- 23ax: Spulenanschluss

## Patentansprüche

1. Türöffner (10) für eine Tür mit einem in einem Türrahmen bewegbar gelagerten Flügel, umfassend
- ein Lager- und/oder Aufnahmegestell - im Folgenden als Türöffnergehäuse (2) bezeichnet -
- eine in dem Türöffnergehäuse (2) gelagerte elektrisch schaltbare Sperreinrichtung (3) mit einem Abtriebsglied, das als ein im Türöffnergehäuse (2) beweglicher Anker (4) ausgebildet ist oder diesen betätigt,
- eine Türöffnerfalle (1), die in dem Türöffnergehäuse (2) beweglich, vorzugsweise schwenkbar, gelagert ist,
- ein vorzugsweise als ein- oder zweiarmiger Hebel ausgebildeter Wechsel (5), der zwischen dem Anker (4) und der Türöffnerfalle (1) angeordnet im Türöffnergehäuse (2) gelagert ist, wobei der Wechsel (5) mit der Türöffnerfalle (1) unmittelbar oder über eine Getriebeeinheit zusammenwirkt,
wobei die elektrisch schaltbare Sperreinrichtung (3) in eine Sperrschaltstellung und eine Freigabeschaltstellung derart elektrisch schaltbar ist, dass sie in der Sperrschaltstellung die Türöffnerfalle (1) in eine Sperrstellung und in der Freigabeschaltstellung die Türöffnerfalle (1) in eine Freigabestellung schaltet,
wobei der Türöffner (10) für den elektrischen Anschluss über Anschlusskabel (20x) einen Anschlussblock aufweist,
wobei der Anschlussblock als Baugruppe (20) ausgebildet ist, die folgenden Bauteile umfasst:
- eine Leiterplatte (23), die Leiterbahnen (23y) und mindestens eine mit der Leiterplatte (23) feste und mit mindestens einer der Leiterbahnen (23y) verbundene Schneidklemme (23sk) aufweist, wobei die Leiterplatte (23) vorzugsweise über Kabel (3x) mit der elektrisch schaltbaren Sperreinrichtung (3), vorzugsweise einer Spule (3sp) der elektrisch schaltbaren Sperreinrichtung (3) elektrisch verbunden ist,
- einen ersten Klemmblock (21), der mit der Leiterplatte (23) bewegungsfest ausgebildet ist, und einem Teil des vorzugsweise quaderförmige Grundkonfiguration aufweisenden Türöffnergehäuses (2) bildet, vorzugsweise eine Außenwand, insbesondere Stirnwand (2s) des Türöffnergehäuses (2),
- einen zweiten Klemmblock (22), der mit der mindestens einen Schneidklemme (23sk) der Leiterplatte (23) unter Relativbewegung zusammenwirkt zum Herstellen und/oder Lösen eines Schneidklemmkontaktes zwischen dem Anschlusskabel (20x) und der Schneidklemme (23sk), wobei die Bewegungsrichtung der Relativbewegung parallel zur flächigen Erstreckung der Leiterplatte (23) und/oder des ersten Klemmblocks (21) und/oder der zugeordneten Außenseite (2s) des Türöffnergehäuses (2), vorzugsweise der Stirnwand (2s) des Türöffnergehäuses (2) ausgebildet ist.

2. Türöffner nach Anspruch 1,
**dadurch gekennzeichnet,**
- **dass** der erste Klemmblock (21) und die Leiterplatte (23) mit dem übrigen Türöffnergehäuse (2) bewegungsfest sind und der zweite Klemmblock (22) relativ bewegbar zu dem Türöffnergehäuse (2) ist oder umgekehrt:
- **dass** der zweite Klemmblock (22) bewegungsfest mit dem übrigen Türöffnergehäuse (2) ist und der erste Klemmblock (21) und die Leiterplatte (23) relativ zu dem Türöffnergehäuse (2) bewegbar sind.

3. Türöffner nach einem der vorangehenden Ansprüche,
**dadurch gekennzeichnet,**
**dass** der zweite Klemmblock (22) und/oder ein Teil (22h) des zweiten Klemmblockes (22) in einem Aufnahmeraum (21ar) im Inneren des ersten Klemmblocks (21) angeordnet und/oder geführt ist, vorzugsweise linear geführt ist, und/oder
in einem Aufnahmeraum zwischen dem ersten Klemmblock (21) und der Leiterplatte (23) angeordnet und/oder geführt ist, vorzugsweise linear geführt ist.

4. Türöffner nach einem der vorangehenden Ansprüche,
**dadurch gekennzeichnet,**
**dass** der zweite Klemmblock (22) eine als Stempel und/oder als Amboss wirkende Aufnahme- und/oder Auflagereinrichtung (22ax) für das mindestens eine Anschlusskabel (20x) aufweist.

5. Türöffner nach Anspruch 3 oder 4,
**dadurch gekennzeichnet,**
**dass** durch Relativbewegung zwischen erstem Klemmblock (21) und zweitem Klemmblock (22) der zweite Klemmblock (22) und/der ein Teil (22h) des zweiten Klemmblocks (22) in dem Aufnahmeraum (21ax) wahlweise in zwei Stellungen, nämlich eine erste Stellung und eine zweite Stellung einstellbar ist, wobei die erste Stellung eine Montagestellung ist, bei der das in der Aufnahme- und/oder Auflagereinrichtung (22ax) angeordnete Anschlusskabel (20x) außer Kontakt der Schneidklemme (23sk) angeordnet ist, und
wobei die zweite Stellung eine, vorzugsweise verrastbare Kontaktstellung ist, bei der das in der Aufnahme- und/oder Auflagereinrichtung (22ax) angeordnete Anschlusskabel (20x) in Kontakt mit der Schneidklemme (23sk) angeordnet ist.

6. Türöffner nach einem der vorangehenden Ansprüche
**dadurch gekennzeichnet,**
**dass** der erste Klemmblock (21) und/oder der zweite Klemmblock (22) mindestens eine Einlassöffnung (21dx) für das Anschlusskabel (20x) aufweist, wobei die Einlassöffnung vorzugsweise als Langloch ausgebildet ist mit Erstreckungsrichtung entlang der Richtung der Relativbewegung zwischen zweitem Klemmblock (22) und erstem Klemmblock (21).

7. Türöffner nach einem der vorangehenden Ansprüche in Verbindung mit Anspruch 4 oder 5,
**dadurch gekennzeichnet,**
**dass** der zweite Klemmblock (22) an seinem einen Ende als Betätigungsende (22b), vorzugsweise mit Griffeinrichtung, z.B. als Eingriffausnehmung ausgebildet ist, und an seinem freien Ende die Aufnahme- und/oder Auflagereinrichtung (22ax) für das Anschlusskabel (20x) aufweist.

8. Türöffner nach Anspruch 7,
**dadurch gekennzeichnet,**
**dass** der erste Klemmblock (21) eine Außenwand, vorzugsweise eine Stirnseite (2s) des Türöffnergehäuses (2) bildet, wobei die Höhenerstreckung der durch den ersten Klemmblock (21) gebildeten Außenwand, vorzugsweise Stirnwand (2s) kürzer ist als die Höhenerstreckung einer angrenzenden Außenwand, vorzugsweise Stirnwand oder Seitenwand des Türöffnergehäuses (2) unter Ausbildung einer Lücke zwischen dem Betätigungsende (22b) des zweiten Klemmblocks (22) und einem, vorzugsweise parallelen Rand des Türöffnergehäuses (2), vorzugsweise dem bodenseitigen Rand oder dem deckenseitigen Rand des Türöffnergehäuses (2), wobei bei der Relativbewegung zwischen zweitem Klemmblock (22) und erstem Klemmblock (21) das Betätigungsende (22b) des zweiten Klemmblocks (22) innerhalb der Lücke, vorzugsweise verrastbar einstellbar ist.

9. Türöffner nach Anspruch 8,
**dadurch gekennzeichnet,**
**dass** das Betätigungsende (22b) des zweiten Klemmblocks (22) in der zweiten Stellung und/oder Kontaktstellung des zweiten Klemmblocks (22) im Bereich der Lücke angeordnet ist unter Ausbildung einer Restlücke zwischen dem Betätigungsende (22b) des zweiten Klemmblocks (22) und dem Rand des Türöffnergehäuses (2), vorzugsweise bodenseitigen Rand oder deckenseitigen Rand des Türöffnergehäuses (2).

10. Türöffner nach Anspruch 8 oder 9,
**dadurch gekennzeichnet,**
**dass** das Betätigungsende (22b) des zweiten Klemmblocks (22) in der ersten Stellung und/oder Montagestellung in der Lücke derart angeordnet ist, dass das Betätigungsende (22b) des zweiten Klemmblockes (22) mit dem Rand des Türöffnergehäuses (2), vorzugsweise dem unteren Rand oder dem oberen Rand des Türöffnergehäuses (2) fluchtet oder über diesen Rand übersteht.

11. Türöffner nach einem der vorangehenden Ansprüche,
**dadurch gekennzeichnet,**
**dass** der erste Klemmblock (21) und die Leiterplatte (23) über mehrere Zapfen (21z) verbunden sind, die senkrecht zur flächigen Erstreckung des ersten Klemmblocks (21) und/oder der Leiterplatte (23) angeordnet sind, wobei vorgesehen ist, dass Zapfen (21z) als Abstandshalter ausgebildet sind, die einen Zwischenraum zwischen dem ersten Klemmblock (21) und der Leiterplatte (23) bilden zur Aufnahme- und/oder Führung der Relativbewegung zwischen erstem Klemmblock (21) und zweitem Klemmblock (22).

12. Türöffner nach Anspruch 11,
**dadurch gekennzeichnet,**
**dass** mindestens einer der Zapfen (21) mit dem ersten Klemmblock (21) fest verbunden ist und mit seinem freien Ende in eine Aufnahme (23za), vorzugsweise Sackloch oder Durchgangsloch in der Leiterplatte (23) eingesteckt und/oder fixiert ist, oder umgekehrt, dass mindestens einer der Zapfen mit der Leiterplatte (23) fest verbunden ist und mit seinem freien Ende in eine Aufnahme, vorzugsweise Sackloch oder Durchgangsloch in dem ersten Klemmblock (21) eingesteckt und/oder fixiert ist.

13. Türöffner nach einem der vorangehenden Ansprüche,
**dadurch gekennzeichnet,**
**dass** der erste Klemmblock (21) mindestens ein Durchgangsloch (21d) aufweist und die Leiterplatte (23) fluchtend mit dem mindestens einem Durchgangsloch (21d) mindestens ein Kontaktpad (23p) aufweist, das mit der Leiterbahn oder den Leiterbahnen (23y) der Leiterplatte (23) verbunden ist,
wobei das mindestens eine Durchgangsloch (21d) zum Durchgriff mindestens eines Kontaktstiftes und das Kontaktpad (23p) zur Kontaktierung des freien Endes des durchgreifenden mindestens einen Kontaktstiftes ausgebildet ist zwecks Bestromung der Leiterbahn (23y) oder der Leiterbahnen (23y) der Leiterplatte (23).

14. Türöffner nach einem der vorangehenden Ansprüche,
**dadurch gekennzeichnet,**
**dass** die mindestens eine Schneidklemme (23sk) der Leiterplatte (23) von dem aus Kunststoff bestehenden plattenförmigem Körper der Leiterplatte (23) oder von dem mit einer Kunststoffbeschichtung versehenen plattenförmigem Körper der Leiterplatte (23) absteht und/oder heraussteht und mit mindestens einer der Leiterbahnen (23y) der Leiterplatte (23) bei der Relativbewegung zwischen dem zweiten Klemmblock (22) und dem ersten Klemmblock (21) und/oder der Leiterplatte (23) mindestens einen Schneidklemmkontakt (23kk) bildet, vorzugsweise zum Anschluss des mindestens einen Anschlusskabels (20x), und
**dass** vorzugsweise vorgesehen ist, dass die Leiterplatte (23) mindestens einen weiteren mit mindestens einer der Leiterbahnen (23y) verbundenen Bereich aufweist, vorzugsweise von dem aus Kunststoff bestehenden Körper der Leiterplatte (23) und/oder von dem mit einer Kunststoffbeschichtung versehenen Körper der Leiterplatte (23) abstehend und/oder herausstehend einen nicht schneidenden Kontakt (23k) bildet, vorzugsweise eine reine Steckverbindung (23kk), vorzugsweise zum Anschluss eines elektrischen oder elektronischen Bauteils (23eb), z.B. einer SMD Diode.

15. Türöffner nach einem der vorangehenden Ansprüche, umfassend eine elektrische Anordnung,
**dadurch gekennzeichnet,**
**dass** die elektrische Anordnung umfasst:
- ein Kunststoffteil, vorzugsweise Kunststoffspritzgussteil,
- ein metallisches Teil (23y), vorzugsweise Stanzteil,
- wobei das Kunststoffteil als Teil eines Gehäuses (2) für den Türöffner (10) ausgebildet ist,
- wobei das Kunststoffteil zur Aufnahme eines Bauteils (22) des Gehäuses (2), vorzugsweise Deckel des Gehäuses eingerichtet ist, welches Stempelelemente (22h) aufweist, welche mit Schneidklemmkontakten (23sk) des metallischen Teils (23y) zur Herstellung einer Schneidklemmverbindung (23skk) korrespondieren,
- wobei das metallische Teil (23y) mit dem Kunststoffteil (23) formschlüssig verbunden ist, indem das metallische Teil (23y) in dem Kunststoffteil (23) integriert ist, und Bereiche (23sk) des metallischen Teils (23y) zum Zwecke der elektrischen Kontaktierung aus dem Kunststoffteil (23) hervorstehen, und
- wobei die hervorstehenden Bereiche (23sk) des metallischen Teils (23y) als Schneidklemmkontakte (23sk) und als Steckkontakte (23kk) ausgebildet sind.

## Claims

1. Door opener (10) for a door having a door leaf movably mounted in a door frame, comprising
- a mounting and/or housing case - hereinafter referred to as the door opener housing (2) -
- an electrically switchable locking device (3) mounted in the door opener housing (2), having an output member that is designed as an armature (4) movable within the door opener housing (2) or that actuates the armature,
- a door opener latch (1) that is movably, preferably pivotably, mounted in the door opener housing (2),
- a changer (5), preferably designed as a one- or two-arm lever, which is mounted in the door opener housing (2) arranged between the armature (4) and the door opener latch (1), wherein the changer (5) interacts with the door opener latch (1) either directly or via a gear unit,
wherein the electrically switchable locking device (3) is electrically switchable into a locking position and a release position such that, in the locking position, it switches the door opener latch (1) into a locked position, and in the release position, it switches the door opener latch (1) into a released position,
wherein the door opener (10) includes a connector block for electrical connection via connecting cables (20x),
wherein the connector block is configured as an assembly (20) comprising the following components:
- a printed circuit board (23) comprising conductive traces (23y) and at least one insulation displacement connector (IDC) (23sk) fixed to the printed circuit board (23) and connected to at least one of the conductive traces (23y), wherein the printed circuit board (23) is electrically connected, preferably via cables (3x), to the electrically switchable locking device (3), preferably to a coil (3sp) of the electrically switchable locking device (3),
- a first clamping block (21), which is fixed to the printed circuit board (23) and forms part of the door opener housing (2), which preferably has a cuboid basic configuration, preferably forms an outer wall, in particular a front wall (2s), of the door opener housing (2),
- a second clamping block (22) that interacts with the at least one insulation displacement connector (IDC) (23sk) of the printed circuit board (23) through relative movement to establish and/or release an insulation displacement contact between the connecting cable (20x) and the insulation displacement connector (IDC) (23sk), wherein the movement direction of the relative movement is parallel to the planar extension of the printed circuit board (23) and/or the first clamping block (21) and/or the associated outer side (2s) of the door opener housing (2), preferably the front wall (2s) of the door opener housing (2).

2. Door opener according to claim 1,
**characterized in that**
- the first clamping block (21) and the printed circuit board (23) are fixed relative to the rest of the door opener housing (2), and the second clamping block (22) is movable relative to the door opener housing (2), or vice versa:
- that the second clamping block (22) is fixed relative to the rest of the door opener housing (2), and the first clamping block (21) and the printed circuit board (23) are movable relative to the door opener housing (2).

3. Door opener according to one of the preceding claims,
**characterized in that**
the second clamping block (22) and/or a part (22h) of the second clamping block (22) is arranged and/or guided in a receiving space (21ar) inside the first clamping block (21), preferably linearly guided, and/or is arranged and/or guided in a receiving space between the first clamping block (21) and the printed circuit board (23), preferably linearly guided.

4. Door opener according to one of the preceding claims,
**characterized in that**
the second clamping block (22) comprises a receiving and/or supporting device (22ax) acting as a punch and/or an anvil for the at least one connecting cable (20x).

5. Door opener according to claim 3 or 4,
**characterized in that**
due to relative movement between the first clamping block (21) and the second clamping block (22), the second clamping block (22) and/or a part (22h) of the second clamping block (22) is selectively adjustable to two positions within the receiving space (21ax), namely a first position and a second position, wherein the first position is an assembly position in which the connecting cable (20x) arranged in the receiving and/or supporting device (22ax) is arranged without having contact to the insulation displacement connector (IDC) (23sk), and
wherein the second position is a, preferably snappable, contact position in which the connecting cable (20x) arranged in the receiving and/or supporting device (22ax) is arranged in contact with the insulation displacement connector (IDC) (23sk).

6. Door opener according to one of the preceding claims,
**characterized in that**
the first clamping block (21) and/or the second clamping block (22) has at least one inlet opening (21dx) for the connecting cable (20x), wherein the inlet opening is preferably designed as an elongated hole extending in the direction of relative movement between the second clamping block (22) and the first clamping block (21).

7. Door opener according to one of the preceding claims in connection with claim 4 or 5,
**characterized in that**
the second clamping block (22) is formed at its one end as an actuating end (22b), preferably with a gripping device, e.g. formed as a gripping recess, and at its free end comprises the receiving and/or supporting device (22ax) for the connecting cable (20x).

8. Door opener according to claim 7,
**characterized in that**
the first clamping block (21) forms an outer wall, preferably a front face (2s), of the door opener housing (2), wherein the height extension of the outer wall, preferably front wall (2s), formed by the first clamping block (21) is shorter than the height extension of an adjacent outer wall,
preferably front wall or side wall of the door opener housing (2), forming a gap between the actuating end (22b) of the second clamping block (22) and a, preferably parallel, edge of the door opener housing (2),
preferably the bottom edge or the top edge of the door opener housing (2), wherein, during the relative movement between the second clamping block (22) and the first clamping block (21), the actuating end (22b) of the second clamping block (22) is preferably snappably adjustable within the gap.

9. Door opener according to claim 8,
**characterized in that**
the actuating end (22b) of the second clamping block (22) in the second position and/or contact position of the second clamping block (22) is arranged in the area of the gap, forming a residual gap between the actuating end (22b) of the second clamping block (22) and the edge of the door opener housing (2), preferably the bottom edge or the top edge of the door opener housing (2).

10. Door opener according to claim 8 or 9,
**characterized in that**
the actuating end (22b) of the second clamping block (22) in the first position and/or the assembly position is arranged in the gap such that the actuating end (22b) of the second clamping block (22) is aligned with the edge of the door opener housing (2), preferably the bottom edge or the top edge of the door opener housing (2), or protrudes beyond this edge.

11. Door opener according to one of the preceding claims,
**characterized in that**
the first clamping block (21) and the printed circuit board (23) are connected via several pins (21z) arranged perpendicular to the planar extension of the first clamping block (21) and/or the printed circuit board (23), wherein it is provided that the pins (21z) are designed as spacers that form a space between the first clamping block (21) and the printed circuit board (23) to accommodate and/or guide the relative movement between the first clamping block (21) and the second clamping block (22).

12. Door opener according to claim 11,
**characterized in that**
at least one of the pins (21) is firmly connected to the first clamping block (21) and is inserted and/or fixed with its free end in a receptacle (23za), preferably a blind hole or through hole in the printed circuit board (23), or vice versa, that at least one of the pins is firmly connected to the printed circuit board (23) and is inserted and/or fixed with its free end into a receptacle, preferably a blind hole or through hole in the first clamping block (21).

13. Door opener according to one of the preceding claims, **characterized in that**
the first clamping block (21) has at least one through hole (21d) and the printed circuit board (23) aligned with the at least one through hole (21d) has at least one contact pad (23p), which is connected to the conductive trace or conductive traces (23y) of the printed circuit board (23),
wherein the at least one through hole (21d) is configured to have at least one contact pin pass through it, and the contact pad (23p) is configured to make contact with the free end of the at least one contact pin passing through it, in order to supply current to the conductive trace (23y) or the conductive traces (23y) of the printed circuit board (23).

14. Door opener according to one of the preceding claims,
**characterized in that**
the at least one insulation displacement connector (IDC) (23sk) of the printed circuit board (23) projects and/or protrudes from the plastic-made plate-shaped body of the printed circuit board (23), or from the plastic-coated plate-shaped body of the printed circuit board (23), and forms at least one insulation displacement contact (23kk) with at least one of the conductive traces (23y) of the printed circuit board (23) during the relative movement between the second clamping block (22) and the first clamping block (21) and/or the printed circuit board (23), preferably for connecting the at least one connecting cable (20x), and
that it is preferably provided that the printed circuit board (23) has at least one additional region connected to at least one of the conductive traces (23y), preferably projecting and/or protruding from the plastic-made body of the printed circuit board (23) and/or from the plastic-coated body of the printed circuit board (23), forming a non-cutting contact (23k), preferably a simple plug connection (23kk), preferably for connecting an electrical or electronic component (23eb), e.g., an SMD diode.

15. Door opener according to one of the preceding claims, comprising an electrical assembly,
**characterized in that**
the electrical assembly comprises:
- a plastic part, preferably an injection-molded plastic part,
- a metal part (23y), preferably a stamped part,
- wherein the plastic part is formed as part of a housing (2) for the door opener (10),
- wherein the plastic part is configured to receive a component (22) of the housing (2), preferably the housing cover, which comprises punch elements (22h) that correspond with the insulation displacement contacts (23sk) of the metal part (23y) in order to form an insulation displacement connection (23skk),
- wherein the metal part (23y) is positively connected to the plastic part (23), **in that** the metal part (23y) is integrated into the plastic part (23), and portions (23sk) of the metal part (23y) protrude from the plastic part (23) for making electrical contact, and
- wherein the protruding portions (23sk) of the metal part (23y) are configured as insulation displacement contacts (23sk) and as plug contacts (23kk).

## Revendications

1. Gâche électrique de porte (10) pour une porte comportant un battant monté de manière mobile dans un cadre de porte, comprenant
- un support de montage et/ou de fixation - ci-après dénommé « boîtier de la gâche électrique » (2) -
- un dispositif de blocage à commande électrique (3), monté dans le boîtier de la gâche électrique (2), comportant un élément de sortie qui est conçu comme un ancrage (4) mobile dans le boîtier de la gâche électrique (2) ou qui actionne celui-ci,
- un loquet d'ouverture de la gâche électrique (1) monté de manière mobile, de préférence pivotante, dans le boîtier de la gâche électrique (2),
- un changeur (5), de préférence conçu sous la forme d'un levier à un ou deux bras, qui est monté dans le boîtier de la gâche électrique (2) entre l'ancrage (4) et le loquet de la gâche électrique (1), le changeur (5) coopérant avec le loquet de la gâche électrique (1) directement ou par l'intermédiaire d'un mécanisme de transmission,
dans lequel le dispositif de blocage à commande électrique (3) pouvant être placé dans une position de blocage et une position de libération, de telle sorte que peut être commutée de telle sorte que, lorsqu'elle est en position de blocage, le loquet de l'ouvre-porte (1) soit une position de blocage et, en position de libération, le loquet d'ouverture de porte (1) est intégré dans un ordre de mise en service,
dans lequel la gâche électrique de porte (10) comportant un bloc de raccordement électrique via des câbles de raccordement (20x),
dans lequel le bloc de raccordement étant conçu sous la forme d'un ensemble (20) comprenant les composants suivants :
- une carte de circuit imprimé (23) comportant des pistes conductrices (23y) et au moins une borne à coupure (23sk) solidaire de la carte de circuit imprimé (23) et reliée à au moins l'une des pistes conductrices (23y), la carte de circuit imprimé (23) étant reliée électriquement, de préférence par des câbles (3x), au dispositif de blocage à commande électrique (3), de préférence une bobine (3sp) du dispositif de blocage à commande électrique (3),
- un premier bloc de serrage (21), qui est solidaire de la carte de circuit imprimé (23) et qui forme une partie du boîtier de la gâche électrique (2) présentant de préférence une configuration de base parallélépipédique, de préférence une paroi extérieure, en particulier une paroi frontale (2s) du boîtier de la gâche électrique (2),
- un deuxième bloc de serrage (22) qui coopère avec la au moins une borne à coupure (23sk) de la carte de circuit imprimé (23) dans le cadre d'un mouvement relatif afin d'établir et/ou de rompre un contact à serrage par coupure entre le câble de raccordement (20x) et la borne à coupure (23sk), la direction du mouvement relatif étant parallèle à l'étendue plane de la carte de circuit imprimé (23) et/ou du premier bloc de serrage (21) et/ou de la face extérieure associée (2s) du boîtier de la gâche électrique (2), de préférence de la paroi frontale (2s) du boîtier de la gâche électrique (2).

2. Gâche électrique de porte selon la revendication 1,
**caractérisé en ce que**
- le premier bloc de serrage (21) et la carte de circuit imprimé (23) sont solidaires du reste du boîtier de la gâche électrique (2) et que le deuxième bloc de serrage (22) est mobile par rapport au boîtier de la gâche électrique (2), ou inversement:
- le deuxième bloc de serrage (22) est solidaire du reste du boîtier de la gâche électrique (2) et que le premier bloc de serrage (21) et la carte de circuit imprimé (23) sont mobiles par rapport au boîtier de la gâche électrique (2).

3. Gâche électrique de porte selon l'une des revendications précédentes, **caractérisé en ce que**
le deuxième bloc de serrage (22) et/ou une partie (22h) du deuxième bloc de serrage (22) est disposé et/ou guidé dans un logement (21ar) à l'intérieur du premier bloc de serrage (21), de préférence guidé de manière linéaire, et/ou
est disposé et/ou guidé dans un espace de logement entre le premier bloc de serrage (21) et la carte de circuit imprimé (23), de préférence guidé de manière linéaire.

4. Gâche électrique de porte selon l'une des revendications précédentes, **caractérisé en ce que**
le deuxième bloc de serrage (22) comporte un dispositif de réception et/ou d'appui (22ax) servant de poinçon et/ou d'enclume pour le ou les câbles de raccordement (20x).

5. Gâche électrique de porte selon la revendication 3 ou 4,
**caractérisé en ce que**
grâce au mouvement relatif entre le premier bloc de serrage (21) et le deuxième bloc de serrage (22), le deuxième bloc de serrage (22) et/ou une partie (22h) de ce bloc de serrage (22) peut être réglée au choix
dans l'espace de réception (21ax) dans deux positions, à savoir une première position et une deuxième position, la première position étant une position de montage dans laquelle le câble de raccordement (20x) disposé dans le dispositif de réception et/ou d'appui (22ax) est hors de contact avec la borne à coupure (23sk), et
dans lequel la deuxième position étant une position de contact, de préférence à enclenchement, dans laquelle le câble de raccordement (20x) disposé dans le dispositif de réception et/ou de support (22ax) est en contact avec la borne à coupure (23sk).

6. Gâche électrique de porte selon l'une des revendications précédentes, **caractérisé en ce que**
le premier bloc de serrage (21) et/ou le deuxième bloc de serrage (22) comporte au moins une ouverture d'entrée (21dx) pour le câble de raccordement (20x), l'ouverture d'entrée étant de préférence réalisée sous la forme d'un trou oblong s'étendant dans la direction du mouvement relatif entre le deuxième bloc de serrage (22) et le premier bloc de serrage (21).

7. Gâche électrique de porte selon l'une des revendications précédentes, en combinaison avec la revendication 4 ou 5,
**caractérisé en ce que**
le deuxième bloc de serrage (22) est conçu, à l'une de ses extrémités, comme une extrémité d'actionnement (22b), de préférence avec un dispositif de préhension, par exemple sous la forme d'un évidement d'engagement, et comporte, à son extrémité libre, le dispositif de réception et/ou de support (22ax) pour le câble de raccordement (20x).

8. Gâche électrique de porte selon la revendication 7,
**caractérisé en ce que**
le premier bloc de serrage (21) forme une paroi extérieure, de préférence une face frontale (2s) du boîtier de la gâche électrique (2), la hauteur de la paroi extérieure, de préférence de la face frontale (2s), formée par le premier bloc de serrage (21) étant inférieure à la hauteur d'une paroi extérieure adjacente, de préférence une paroi frontale ou une paroi latérale du boîtier de la gâche électrique (2), en formant un interstice entre l'extrémité d'actionnement (22b) du deuxième bloc de serrage (22) et un bord, de préférence parallèle, du boîtier de la gâche électrique (2), de préférence le bord côté sol ou le bord côté plafond du boîtier de la gâche électrique (2), l'extrémité d'actionnement (22b) du deuxième bloc de serrage (22) pouvant être réglée, de préférence par enclenchement, à l'intérieur de l'interstice lors du mouvement relatif entre le deuxième bloc de serrage (22) et le premier bloc de serrage (21).

9. Gâche électrique de porte selon la revendication 8,
**caractérisé en ce que**
l'extrémité d'actionnement (22b) du deuxième bloc de serrage (22), dans la deuxième position et/ou la position de contact du deuxième bloc de serrage (22), est disposée dans la zone de l'interstice, en formant un interstice résiduel entre l'extrémité d'actionnement (22b) du deuxième bloc de serrage (22) et le bord du boîtier de la gâche électrique (2), de préférence le bord côté sol ou le bord côté plafond du boîtier de la gâche électrique (2).

10. Gâche électrique de porte selon la revendication 8 ou 9,
**caractérisé en ce que**
l'extrémité d'actionnement (22b) du deuxième bloc de serrage (22), dans la première position et/ou la position de montage, est disposée dans l'interstice de telle sorte que l'extrémité d'actionnement (22b) du deuxième bloc de serrage (22) soit alignée avec le bord du boîtier de la gâche électrique (2), de préférence le bord inférieur ou le bord supérieur du boîtier de la gâche électrique (2), ou dépasse de ce bord.

11. Gâche électrique de porte selon l'une des revendications précédentes, **caractérisé en ce que**
le premier bloc de serrage (21) et la carte de circuit imprimé (23) sont reliés par plusieurs tenons (21z) disposés perpendiculairement à l'étendue plane du premier bloc de serrage (21) et/ou de la carte de circuit imprimé (23), étant prévu que les tenons (21z) soient conçus comme des entretoises formant un espace entre le premier bloc de serrage (21) et la carte de circuit imprimé (23) pour accommoder et/ou guider le mouvement relatif entre le premier bloc de serrage (21) et le deuxième bloc de serrage (22).

12. Gâche électrique de porte selon la revendication 11,
**caractérisé en ce que**
au moins l'un des tenons (21) est solidement relié au premier bloc de serrage (21) et que son extrémité libre est insérée et/ou fixée dans un logement (23za), de préférence un trou borgne ou un trou traversant, dans la carte de circuit imprimé (23), ou inversement, qu'au moins l'un des tenons est solidement relié à la carte de circuit imprimé (23) et que son extrémité libre soit insérée et/ou fixée dans un logement, de préférence un trou borgne ou un trou traversant, dans le premier bloc de serrage (21).

13. Gâche électrique de porte selon l'une des revendications précédentes, **caractérisé en ce que**
le premier bloc de serrage (21) comporte au moins un trou traversant (21d) et que la carte de circuit imprimé (23) comporte, en alignement avec ledit au moins un trou traversant (21d), au moins une plage de contact (23p) reliée à la ou aux pistes conductrices (23y) de la carte de circuit imprimé (23),
dans lequel ledit au moins un trou traversant (21d) est conçu pour permettre le passage d'au moins une broche de contact, et ledit plot de contact (23p) est conçu pour établir le contact avec l'extrémité libre de ladite au moins une broche de contact qui le traverse, afin d'alimenter en courant la piste conductrice (23y) ou les pistes conductrices (23y) de la carte de circuit imprimé (23).

14. Gâche électrique de porte selon l'une des revendications précédentes, **caractérisé en ce que**
la au moins une borne à coupure (23sk) de la carte de circuit imprimé (23) font saillie et/ou dépassent du corps en forme de plaque en plastique de la carte de circuit imprimé (23) ou du corps en forme de plaque de la carte de circuit imprimé (23) recouvert d'un revêtement en plastique, et sont en contact avec au moins l'une des pistes conductrices (23y) de la carte de circuit imprimé (23) lors du mouvement relatif entre le deuxième bloc de serrage (22) et le premier bloc de serrage (21) et/ou la carte de circuit imprimé (23), forme au moins un contact à serrage par coupure (23kk), de préférence pour le raccordement du au moins un câble de raccordement (20x), et
qu'il est de préférence prévu que la carte de circuit imprimé (23) comporte au moins une autre zone reliée à au moins l'une des pistes conductrices (23y), faisant saillie et/ou dépassant du corps en plastique de la carte de circuit imprimé (23) et/ou du corps de la carte de circuit imprimé (23) muni d'un revêtement en plastique (23k), formant de préférence un contact non coupant, de préférence une simple connexion par enfichage (23kk), de préférence pour le raccordement d'un composant électrique ou électronique (23eb), par exemple une diode CMS.

15. Gâche électrique de porte selon l'une des revendications précédentes, comprenant un dispositif électrique,
**caractérisé en ce que**
le dispositif électrique comprend:
- une pièce en plastique, de préférence une pièce moulée par injection,
- une pièce métallique (23y), de préférence une pièce découpée,
- dans lequel la pièce en plastique faisant partie d'un boîtier (2) destiné à la gâche électrique de porte (10),
- dans lequel la pièce en plastique étant conçue pour recevoir un élément (22) du boîtier (2), de préférence le couvercle du boîtier, qui comporte des éléments de sertissage (22h) correspondant aux contacts à serrage par coupure (23sk) de la pièce métallique (23y) en vue de la réalisation d'une connexion par sertissage (23skk),
- dans lequel la pièce métallique (23y) étant assemblée par complémentarité de forme à la pièce en plastique (23) de telle sorte que la pièce métallique (23y) est intégrée dans la pièce en plastique (23) et que des zones (23sk) de la pièce métallique (23y) font saillie hors de la pièce en plastique (23) afin d'assurer la connexion électrique, et
- dans lequel les parties saillantes (23sk) de la pièce métallique (23y) étant conçues comme des contacts à serrage par coupure (23sk) et comme des contacts enfichables (23kk).
